# EUROPÄISCHE PATENTSCHRIFT

(11) **EP 0 065 309 B1**
(45) Veröffentlichungstag und Bekanntmachung des Hinweises auf die Patenterteilung: **04.04.1984**
(21) Anmeldenummer: 82104316.3
(22) Anmeldetag: 17.05.1982
(51) Int. Cl.: G03G 15/00

(54) **Vorrichtung zum Anlegen eines Kopierblattes an eine umlaufende Fototrommel**
Device for feeding a rotating xerographic drum with copy sheets
Dispositif pour l'alimentation d'un tambour xerographique tournant en feuilles pour copiage

(30) Priorität: 18.05.1981 HU 139281
(43) Veröffentlichungstag der Anmeldung: 24.11.1982
(73) Patentinhaber: Irodagépipari és Finommechanikai Vállalat, H-1135 Budapest XIII (HU)
(72) Erfinder: Szekely, Lajos, H-1021 Budapest (HU); Bereck, Gábor, H-1173 Budapest (HU); Bernath, László, Dipl.-Masch.-Ing., H-1094 Budapest (HU); Neumann, György, Dipl.-Masch.-Ing., H-1126 Budapest (HU); Kiss, Jószef, H-1135-Budapest (HU); Szilveszter, Lajos, H-1141 Budapest (HU); Toth, Károly, H-1214 Budapest (HU); Jaszter, Jószef, H-1074 Budapest (HU)
(74) Vertreter: Viering, Jentschura & Partner

## Beschreibung

Die Erfindung betrifft eine Vorrichtung zum Anlegen eines Kopierblattes an eine umlaufende Fototrommel, mit einem angetriebenen Zuführrollenpaar und einem oberhalb desselben angeordneten, angetriebenen Ausgaberollenpaar, die an derjenigen Seite der Fototrommel, an der deren Bewegungsrichtung nach oben gerichtet ist, im Abstand von der Fototrommel angeordnet sind, und mit einer Führungsvorrichtung, durch welche das Kopierblatt entlang einer Führungsbahn zwischen dem Zuführrollenpaar und dem Ausgaberollenpaar der Fototrommel seitlich von unten zuführbar und in einem Bogen nach oben in die der Zuführrichtung entgegengesetzte Richtung zu dem Ausgaberollenpaar hin umlenkbar ist und dabei im Bereich des Scheitels der Führungsbahn seitlich an die Fototrommel anlegbar ist.

Eine Vorrichtung dieser Bauart ist aus der US-A-4 218128 bekannt. Bei der bekannten Vorrichtung wird das Kopierblatt vom Zuführrollenpaar bis hin zum Ausgaberollenpaar durch Leitbleche und zusätzliche Andrück- und Leitrollen auf der gewünschten Führungsbahn gehalten. Der für eine einwandfreie Übertragung des Bildes erforderliche Kontakt zwischen Fototrommel und Kopierblatt wird dabei insbesondere durch eine unmittelbar - in Transportrichtung des Kopierblattes gesehen - hinter einer Korona angeordnete Andrückrolle gewährleistet, durch die das Kopierblatt in Anlage an die Fototrommel gehalten ist. Ferner besteht ein weiterer Nachteil der bekannten Vorrichtung darin, daß durch die durch die Leitbleche erzeugte Abkapselung der Führungsbahn nach außen nicht nur die bekannte Vorrichtung sehr aufwendig, sondern darüber hinaus auch der freie Einblick in die Kopierblattführung unmöglich sind, der bei hin und wieder auftretenden Kopierblattstaus für eine schnelle Behebung der Störung erwünscht ist. Außerdem treten bei der bekannten Vorrichtung durch die Vielzahl angetriebener Rollen oder Rollenpaare Synchronisationsprobleme zwischen den Leit- und Antriebsvorrichtungen der Kopierblattführung und der Fototrommel auf.

Durch die Erfindung wird die Aufgabe gelöst, eine Vorrichtung der eingangs erwähnten Art so weiterzubilden, daß für den entlang der Führungsbahn erfolgenden Transport des Kopierblattes möglichst wenige angetriebene Förderorgane bzw. Förderrollen bei weitgehend freiem Einblick in die Kopierblattführung erforderlich sind, ohne daß weder im Hinblick auf die Synchronisation noch auf einen unzureichenden Kontakt zwischen Kopierblatt und Fototrommel Mängel hingenommen werden müssen.

Dies schafft die Erfindung dadurch, daß die Führungsvorrichtung eine mit Abstand von ihrem Schwerpunkt gelagerte Führungsschwinge aufweist, die um eine parallel zu der Achse der Fototrommel verlaufende Achse aus einer Grundstellung, die sie unter ihrem Gewicht einnimmt, um 360° frei verschwenkbar ist uno die einen Haken mit einer in der Grundstellung der Schwinge im Weg der aus dem Rollenspalt des Zuführrollenpaares ausgetretenen vorlaufenden Kopierblattkante angeordneten Fangkerbe aufweist, so daß die Schwinge unter dem Antrieb des Zuführrollenpaares mittels des von diesem zugeführten Kopierblattes gegen ihr Gewicht aus der Grundstellung heraus nach oben verschwenkbar ist und dadurch die Umlenkung des Kopierblattes und dessen Anlegen an die Fototrommel bewirkt, und eine die vorlaufende Kopierblattkante an einer Aushebestelle, an welcher die Schwinge mit der Fangkerbe ihres Hakens den oberen Scheitel ihres Schwenkbogens überschritten hat, aus der Fangkerbe aushebende und dem Rollenspalt des Ausgaberollenpaares zuführende Ausgabeführungsvorrichtung aufweist.

Für die erfindungsgemäße Kopierblattführung sind somit entlang der Führungsbahn keine angetriebenen Förderorgane erforderlich, da die vorlaufende Kante des Kopierblattes die Führungsschwinge um ihre Achse verschwenkt. Der radiale Abstand des die vorlaufende Kopierblattkante aufnehmenden und an der Schwinge vorzugsweise elastisch angebrachten Hakens von der Achse der Schwinge ist dabei so groß, daß ein berührungsloses, jedoch enges Vorbeischwenken des Hakens an der Fototrommel möglich ist. Damit ohne zusätzliche Einrichtungen die Ausrichtung der Schwinge in ihre Grundstellung gewährleistet ist, ist der den Haken tragende Schwingarm entweder etwas länger oder durch andere Mittel etwas schwerer - beispielsweise dicker als der andere Schwingarm - ausgebildet. Ein weiterer wesentlicher Vorteil der erfindungsgemäßen Kopierblattführung besteht insbesondere darin, daß durch die Elastizität der im wesentlichen aus Schwinge und Haken bestehenden Führungseinrichtung ohne zusätzliche Leitvorrichtungen im Bereich des Scheitels der Führungsbahn ein Auswölben des Kopierblattes in Richtung zur Fototrommel und dadurch ein sehr gutes Anlegen desselben an die Fototrommel erreicht werden.

Damit die Schwinge nach dem Ausheben der vorlaufenden Kante des Kopierblattes aus der Fangkerbe nicht in die Grundstellung abgeschwenkt wird, bevor die nachlaufende Kante dieses Kopierblattes einen dem Zuführrollenpaar in Förderrichtung des Kopierblattes gesehen nachgeschalteten Führungsspalt durchlaufen hat, wird die Schwinge nach dem Ausheben der vorlaufenden Kopierblattkante aus der Fangkerbe in einer Stellung oberhalb ihrer Grundstellung bis zu einem Zeitpunkt nach dem Austreten der nachlaufenden Kopierblattkante aus dem Zuführrollenpaar an einem das Austreten der nachlaufenden Kopierblattkante aus diesem abtastenden Sperrhebel gehalten. Eine derartige, die Schwinge in dieser Zwischenstellung fixierende Einrichtung ist jedoch dann entbehrlich, wenn die entlang der Förderbahn des Kopierblattes gemessene Strecke zwischen dem Ende des Führungsspaltes und dem Anfang der Ausgabeführungsvorrichtung größer als die Kopierblattlänge ist.

Die Elastizität der Führungseinrichtung kann beispielsweise durch eine gelenkige Anbringung des Hakens an der Schwinge erzielt werden. Besonders vorteilhaft ist es jedoch, wenn der Haken als vom Ende der Schwinge laschenförmig abstehender Federarm ausgebildet ist, dessen freies Ende zur Bildung der Fangkerbe etwa Z-förmig gestaltet ist.

Damit die Schwinge nach ihrer Freigabe durch den Sperrhebel ohne hin- und herzuschwingen schnell wieder ihre Grundstellung einnimmt, kann im Bereich des Zuführrollenpaares ein gesonderter Anschlag oder eine Fangvorrichtung für die Schwinge angeordnet sein. Als besonders vorteilhaft hat sich jedoch erwiesen, daß sich an den Rollenspalt des Zuführrollenpaares am Ausgang desselben ein Führungsspalt für das Kopierblatt anschließt und die obere Begrenzungsplatte des Führungsspaltes als Fangplatte ausgebildet ist, auf deren freier Kante der Haken des Federarmes der Schwinge, die beim Abschwingen zu ihrer federnden Abbremsung mit dem Haken auf die Begrenzungsplatte auftrifft, bis zur Ausrichtung der im Haken ausgebildeten Fangkerbe auf die Mündung des Führungsspaltes abrutscht.

Das Ausheben der verlaufenden Kante des Kopierblattes aus dem Haken der Schwinge am Ende der Führungsbahn erfolgt durch die Ausgabeführungsvorrichtung, welche vorzugsweise einen Aushebehebel aufweist, der um eine zwischen der Fototrommel und der Schwingenachse parallel im Abstand zu dieser angeordnete Achse gegen die Kraft einer Rückstellfeder schwenkbar von der den oberen Scheitel ihres Schwenkbogens überschreitenden Schwinge mittels eines Anschlages mitnehmbar ist, von dem der Aushebehebel beim Eintreffen der vorlaufenden Kopierblattkante an der Aushebestelle abgleitet und die vorlaufende Kopierblattkante unter der Kraft der Feder nach oben bis in eine Stellung hebt, in der die vorlaufende Kopierblattkante auf den Rollenspalt des Ausgaberollenpaares ausgerichtet ist.

In der Regel ist für die erfindungsgemäße Kopierblattführungsvorrichtung im Bereich der Ausgabeführungsvorrichtung keine angetriebene Rolle oder Walze erforderlich, durch die das Kopierblatt aus der Führungsbahn zu dem Ausgaberollenpaar befördert wird. In manchen Fällen kann es jedoch von Vorteil sein, wenn die Ausgabeführungsvorrichtung eine zusätzliche Antriebsrolle aufweist, an welche das ausgehobene Papierblatt mittels des Aushebehebels anlegbar ist.

Die Erfindung wird anhand einer bevorzugten Ausführungsform erläutert, die aus der Zeichnung ersichtlich ist. In der Zeichnung zeigt
Fig. 1 eine schematische Darstellung der Kopierblattführung,
Fig. 2 eine schematische Darstellung der Kopierblattführungsvorrichtung, wobei die Schwinge ihre Grundstellung zur Aufnahme eines durch ein Zuführrollenpaar zugeführten Kopierblatts einnimmt, und
Fig. 3 eine schematische Darstellung der Kopierblattführungsvorrichtung, wobei die Schwinge diejenige Stellung einnimmt, in welcher die vorlaufende Kante des Kopierblattes mit dem an der Schwinge befestigten Haken außer Eingriff gelangt und in Richtung zum Ausgaberollenpaar abgefördert wird.

Aus Fig. 1 ist schematisch die Führungsbahn 1 eines Kopierblattes 2 ersichtlich, das zum Übertragen eines Tonerbilders derart an eine Fototrommel 3 herangeführt wird, daß im Bereich 4 einer - hier nicht dargestellten - Korona ein flächiger Kontakt zwischen Fototrommel 3 und Kopierblatt 2 zustande kommt. Dadurch wird unter anderem die Qualität des übertragenen Tonerbildes gefördert.

Wie aus Fig. 2 ersichtlich, gelangt das aus einer hier nicht gezeigten Kopierblattkassette abgezogene Kopierblatt 2 über ein angetriebenes Zuführrollenpaar 5 und durch einen sich daran anschließenden, zwischen einer Begrenzungsplatte 6 und einer unteren Führungsplatte 7 gebildeten Führungsspalt in die für die Übertragung des Tonerbildes vorgesehene Führungsbahn 1 (Fig. 1).

Die dem Zuführrollenpaar 5 zugewandten Enden 8 der Begrenzungsplatte 6 und der Führungsplatte 7 sind maulförmig aufgebogen, so daß auch die vorlaufende Kante eines flatternden Kopierblattes 2 eingefangen und mit Sicherheit in den Führungsspalt eingefädelt wird.

Die Führungsplatte 7 besteht aus einem zur Begrenzungsplatte 6 parallel verlaufenden Abschnitt 9 und einem stufenförmig von der Begrenzungsplatte 6 abgewinkelten und danach entsprechend der Führungsbahn 1 bogenförmig ausgebildeten Umlenkteil 10, der in einem geringen Abstand von der Fototrommel 3 endet.

Die Begrenzungsplatte 6 ist bis auf das Ende 8 als ebene Platte ausgebildet, deren der Fototrommel 3 zugewandtes Ende über die Stufe in der Führungsplatte 7 vorsteht und als Anschlagfläche 11 für einen Haken 12 dient, der als ein vom Ende des schwereren Schwingarmes 13a einer Schwinge 13 laschenförmig vom radialen Rand des Schwingarmes 13a in Richtung gegen den Uhrzeigersinn annähernd tangential abstehender Federarm 14 ausgebildet ist und an dessen freiem, etwa Z-förmig gestalteten Ende eine Fangkerbe 15 abgebogen ist. Die vom Zuführrollenpaar 5 aus gesehen konvexe Abbiegung 16 des freien Endes des Federarmes 14 wirkt mit der Anschlagfläche 11 als Anschlag zusammen. Die Fangkerbe 15 ist vom Zuführrollenpaar 5 aus gesehen als konkave Einwölbung ausgebildet. Der Scheitel der Fangkerbe 15 liegt dabei in Höhe der aus dem Führungsspalt zwischen Begrenzungsplatte 6 und Führungsplatte 7 austretenden vorlaufenden Kante des Kopierblattes 2. Die Länge des Schwingarmes 13a ist so bemessen, daß eine reibungsfreie Bewegung zwischen Haken 12 bzw. Fangkerbe 15 einerseits und der Führungsplatte 7 bzw. deren Umlenkteil 10 andererseits möglich ist.

Die Schwinge 13 ist an der Stelle 17 gelagert. Aufgrund der hohen Elastizität des Systems aus Schwinge 13 und Federarm 14 kann die Bewegungsbahn des freien Endes des Federarmes 14 von der durch die Länge des Schwingarmes 13a vorgegebenen Kreisbahn abweichen. Dadurch wird auf einfache Weise ein flächiger Kontakt zwischen Fototrommel 3 und Kopierblatt 2 im Bereich der Korona 18 ermöglicht.

An einer Stelle 19 innerhalb des durch die Schwinge 13 umschriebenen Kreises, oberhalb des waagerechten Durchmessers desselben ist hier beispielsweise an der Rückwand des Koronagehäuses, eine Platte 20 befestigt, an deren oberem freien Ende eine Feder 21 eingehängt ist, die mit ihrem anderen Ende an einem Aushebehebel 22 befestigt ist.

Der Aushebehebel 22 ist mit seinem einen Ende an der Platte 20 an der Stelle 23 angelenkt. Sein anderes Ende, das etwa ein Drittel seiner Gesamtlänge ausmacht, ist entgegen dem Uhrzeigersinn in einem stumpfen Winkel x von ca. 150° abgebogen. Das Ende des abgebogenen Teiles des Aushebehebels 22 ragt in der Ausgangsstellung desselben (Fig. 2) radial über die durch den Schwingarm 13a beschriebene Kreisbahn hinaus. Ein wesentliches Merkmal der erfindungsgemäßen Kopierblattführung besteht insbesondere darin, daß Schwinge 13 und Aushebehebel 22 im Abstand voneinander angeordnete Lagerstellen 17 bzw. 23 aufweisen, so daß mit Sicherheit ein Schnittpunkt der durch Schwinge bzw. Schwingarm 13a und Aushebehebel 22 beschriebenen Kreise erzielt wird, der etwa in Höhe des Schnittpunktes einer durch die Lagerstellen 17 und 23 gehenden Geraden mit dem Kreis der Schwinge 13 liegt.

Etwas aus dem Scheitel der oberen Hälfte der Führungsbahn 1 in Richtung zu einem Ausgaberollenpaar 24 hin versetzt ist eine Antriebsrolle 25 derart angeordnet, daß sie mit dem entlang der durch den Spalt des Ausgaberollenpaares 24 an die Führungsbahn 1 gelegten Tangente laufenden Kopierblatt 2 in Kontakt kommt.

Das freie Ende des Aushebehebels 22 reicht bis knapp an diese Tangente heran, so daß ein an der Antriebsrolle 25 anliegendes Kopierblatt 2 auch an der oberen Stirnkante des freien Endes des Aushebehebels 22 anliegt und durch dieses abgestützt wird, so daß zuverlässig ein Abknikken des Kopierblattes 2 in Richtung (Pfeil 36) des durch den Schwingarm 13a beschriebenen Kreises vermieden wird. Der Aushebehebel 22 nimmt dabei eine durch einen Anschlag 28 definierte Lage zwischen der Antriebsrolle 25 und einer Leitplatte 26 ein, deren Leitfläche 27 in der Ebene der genannten Tangente liegt.

Die Achsen der Schwinge 13, des Aushebehebels 22, des Zuführrollenpaares 5, der Fototrommel 3, der Antriebsrolle 25 und des Ausgaberollenpaares 24 verlaufen parallel zueinander.

Das der Fototrommel 3 zugewandte Ende der Leitplatte 26 ist derart abgebogen, daß auch unterhalb der Tangente an die Leitplatte 26 stoßende Kopierblätter 2 zur Leitfläche 27 hin geleitet werden.

Am freien Ende, und zwar an der vorlaufenden Kante des Schwingarmes 13a, ist ein in Richtung parallel zu der Achse der Schwinge 13 vorstehender Mitnahmestift 29 angeordnet. Durch den Mitnahmestift 29 wird bei einer Drehung der Schwinge 13 der Aushebehebel 22 entgegen der Federkraft der Feder 21 mitgenommen. An der Stelle P (Fig. 3), das ist der Schnittpunkt der durch die vorlaufende Kante des Schwingarmes 13a bzw. durch den Mitnahmestift 29 beschriebenen Kreises mit dem vom freien Ende des Aushebehebels 22, der um das Lager 23 im Uhrzeigersinn geschwenkt wird, beschriebenen Kreises, gelangen Schwingarm 13a und Aushebehebel 22 außer Eingriff, so daß der Aushebehebel 22 unter der Kraft der Feder 21 in die durch den Anschlag 28 vorgegebene Stellung zurückschnellt.

Unterhalb der Leitplatte 26, jedoch außerhalb des durch den Schwingarm 13a beschriebenen Kreises, ist an der Stelle 30 ein Sperrhebel 31 schwenkbar aufgehängt, der in der Ruhestellung unter der Kraft einer Feder 32 in der aus Fig. 2 ersichtlichen Lage gehalten ist. Der Sperrhebel 31 weist an seiner der Fototrommel 3 zugewandten Seite eine Rastnase 33 auf, die oberhalb des waagerechten Durchmessers des durch den Schwingarm 13a beschriebenen Kreises an dem Sperrhebel in Form eines vorspringenden Zakken ausgebildet ist. Durch diese Rastnase 33 kann bei der aus Fig. 3 ersichtlichen Stellung (Sperrstellung) des Sperrhebels 31 der Schwingarm 13a festgehalten werden. Die Sperrstellung des Sperrhebels 31 wird durch ein im Uhrzeigersinn erfolgendes Verschwenken desselben um die Achse 30 erzielt. Das Verschwenken erfolgt dabei entgegen der Federkraft der Feder 32.

Der Sperrhebel 31 durchragt in der Ausgangsstellung (Fig. 2) mit seinem freien Ende die Begrenzungsplatte 6 und die Führungsplatte 7, die bis zu der Stelle 34 entsprechend geschlitzt sind.

Im folgenden wird die Wirkungsweise der erfindungsgemäßen Vorrichtung beschrieben:
Das Kopierblatt 2 wird durch das Zuführrollenpaar 5 in Richtung des Pfeiles 35 in die Führungsbahn 1 eingeschoben und gelangt nach dem Verlassen des Zuführrollenpaares 5 in den durch die Begrenzungsplatte 6 und die Führungsplatte 7 begrenzten Führungsspalt. Bei dem Eintreten der vorlaufenden Kante des Kopierblattes 2 in den Führungsspalt wird das freie Ende des Sperrhebels 31 mitgenommen. An der Stelle, wo der durch das freie Ende des Sperrhebels beschriebene Kreis die Führungsbahn 1 schneidet, gleitet das freie, abgerundete Ende des Sperrhebels 31 auf die dem Lager 17 der Schwinge 13 zugewandte Oberfläche des Kopierblattes 2. In dieser Stellung (Raststellung - siehe Fig. 3) wird der Sperrhebel 31 mit seinem freien Ende auf dem Kopierblatt 2 entgegen der Kraft der Feder 32 so lange gleitend gehalten, bis nach dem Vorbeilaufen der nachlaufenden Kante des Kopierblattes 2 der Sperrhebel 31 freigegeben und ein Zurückschnellen desselben in die Ausgangsstellung ermöglicht wird.

Die vorlaufende Kante des Kopierblattes 2 greift nach dem Verlassen des Führungsspaltes in die Fangkerbe 15 ein und bewegt über den Federarm 14 den Schwingarm 13a im Uhrzeigersinn entlang der Führungsbahn 1. Das Kopierblatt 2 wird bei diesem Bewegungsvorgang dem resultierenden Gewicht des Schwingarmes 13a entsprechend durchgebogen und radial von außen an dem Umlenkteil 10 der Führungsplatte 7 abgestützt. Im Bereich der Korona 18 gelangt das Kopierblatt 2 unter dem resultierenden Gewicht des Schwingarmes 13a in einen flächigen Kontakt mit der Fototrommel 3.

Kurze Zeit nach dem Überschreiten des Scheitels der oberen Hälfte der Führungsbahn 1 gelangt der Mitnehmerstift 29 in Eingriff mit dem Aushebehebel 22, der dadurch entgegen der Kraft der Feder 21 um die Achse 23 im Uhrzeigersinn verschwenkt wird. Sobald die mit dem Mitnehmerstift 29 versehene vorlaufende Kante des Schwingarmes 13a die Stelle P durchlaufen hat (Fig. 3), wird der bis dahin mitgenommene Aushebehebel 22 freigegeben und unter der Kraft der Feder 21 in die aus Fig. 2 ersichtliche Position zurückgeschwenkt. Dadurch wird die bis dahin in der Fangkerbe 15 mitgenommene vorlaufende Kante des Kopierblattes 2 aus der Fangkerbe 15 bis zum Anliegen des Kopierblattes an der Unterseite der angetriebenen Rolle 25 herausgeschlagen und über das freie Ende des Aushebehebels 22 und die Leitfläche 27 in Richtung zu dem Ausgaberollenpaar 24 gelenkt. Der Vorschub des Kopierblattes 2 erfolgt während dieses Bewegungsabschnittes noch durch das Zuführrollenpaar 5.

Der Schwingarm 13a wird, solange die nachlaufende Kante des Kopierblattes den Führungsspalt noch nicht passiert hat, durch die im Sperrhebel 31 ausgebildete Rastnase 33 festgehalten (Fig.3). Sobald die nachlaufende Kante des Kopierblattes 2 jedoch das freie Ende des Sperrhebels 31 freigegeben hat und derselbe durch die Feder 32 in seine Ausgangsstellung zurückgeschnellt ist, gelangt der Schwingarm 13a mit der Rastnase 33 außer Eingriff. Dadurch fällt der - hier längere - Schwingarm 13a nach unten, bis er mit dem Ende seines Federarmes 14 auf der Begrenzungsplatte 6 auftrifft und über deren freie Kante rutscht. Wenn dann der über seine Grundstellung etwas hinausschwingende Schwingarm 13a unter der Schwerkraft wieder zurückschwingt, schlägt er mit der Abbiegung 16 seines Federarmes 14 an der Anschlagfläche 11 an, so daß er in seiner Grundstellung angehalten und für das Eintreten der vorlaufenden Kante des nächstfolgenden Kopierblattes in die Fangkerbe 15 wieder bereitsteht (Fig. 2).

Sobald die nachlaufende Kante des Kopierblattes 2 den Führungsspalt verlassen hat, erfolgt der Transport des Kopierblattes ausschließlich durch die Antriebsrolle 25 und durch das Ausgaberollenpaar 24.

## Patentansprüche

1. Vorrichtung zum Anlegen eines Kopierblattes (2) an eine umlaufende Fototrommel (3), mit einem angetriebenen Zuführrollenpaar (5) und einem oberhalb desselben angeordneten, angetriebenen Ausgaberollenpaar (24), die an derjenigen Seite der Fototrommel (3), an der deren Bewegungsrichtung nach oben gerichtet ist, im Abstand von der Fototrommel (3) angeordnet sind, und mit einer Führungsvorrichtung, durch welche das Kopierblatt (2) entlang einer Führungsbahn (1) zwischen dem Zuführrollenpaar (5) und dem Ausgaberollenpaar (24) der Fototrommel (3) seitlich von unten zuführbar und in einem Bogen nach oben in die der Zuführrichtung (Pfeil 35) entgegengesetzte Richtung zu dem Ausgaberollenpaar (24) hin umlenkbar ist und dabei im Bereich (4) des Scheitels der Führungsbahn (1) seitlich an die Fototrommel (3) anlegbar ist, dadurch gekennzeichnet, daß die Führungsvorrichtung eine mit Abstand von ihrem Schwerpunkt gelagerte Führungsschwinge (13) aufweist, die um eine parallel zu der Achse der Fototrommel (3) verlaufende Achse (17) aus einer Grundstellung, die sie unter ihrem Gewicht einnimmt, um 360° frei verschwenkbar ist und die einen Haken (12) mit einer in der Grundstellung der Schwinge (13) im Weg der aus dem Rollenspalt des Zuführrollenpaares (5) ausgetretenen vorlaufenden Kopierblattkante angeordneten Fangkerbe (15) aufweist, so daß die Schwinge (13) unter dem Antrieb des Zuführrollenpaares (5) mittels des von diesem zugeführten Kopierblattes (2) gegen ihr Gewicht aus der Grundstellung heraus nach oben verschwenkbar ist und dadurch die Umlenkung des Kopierblattes (2) und dessen Anlegen an die Fototrommel (3) bewirkt, und eine die vorlaufende Kopierblattkante an einer Aushebestelle (P), an welcher die Schwinge (13) mit der Fangkerbe (15) ihres Hakens (12) den oberen Scheitel ihres Schwenkbogens überschritten hat, aus der Fangkerbe (15) aushebende und dem Rollenspalt des Ausgaberollenpaares (24) zuführende Ausgabeführungsvorrichtung (25, 26, 22) aufweist.

2. Vorrichtung nach Anspruch 1, dadurch gekennzeichnet, daß die Schwinge (13) nach dem Ausheben der vorlaufenden Kopierblattkante aus der Fangkerbe (15) in einer Stellung oberhalb ihrer Grundstellung bis nach dem Austreten der nachlaufenden Kopierblattkante aus dem Zuführrollenpaar (5) an einem das Austreten der nachlaufenden Kopierblattkante abtastenden Sperrhebel (31) gehalten ist.

3. Vorrichtung nach Anspruch 1 oder 2, dadurch gekennzeichnet, daß der Haken (12) als vom Ende des schwereren Schwingarmes (13a) der Schwinge laschenförmig abstehender Federarm (14) ausgebildet ist, dessen freies Ende zur Bildung der Fangkerbe etwa Z-förmig gestaltet ist.

4. Vorrichtung nach Anspruch 3, dadurch gekennzeichnet, daß sich an den Rollenspalt des Zuführrollenpaares (5) am Ausgang desselben ein Führungsspalt für das Kopierblatt (2) anschließt und die obere Begrenzungsplatte (6) des Führungsspaltes als Fangplatte ausgebildet ist, auf deren freier Kante (Anschlagfläche 11) der Haken (12) des Federarmes (14) der Schwinge (13), die beim Abschwingen zu ihrer federnden Abbremsung mit dem Haken (12) auf die Begrenzungsplatte (6) auftrifft, bis zur Ausrichtung der im Haken (12) ausgebildeten Fangkerbe (15) auf die Mündung des Führungsspaltes abrutscht.

5. Vorrichtung nach einem der Ansprüche 1 -4, dadurch gekennzeichnet, daß die Ausgabeführungsvorrichtung (25, 26, 22) einen Aushebehebel (22) aufweist, der um eine zwischen der Fototrommel (3) und der Schwingenachse (17) parallel im Abstand zu dieser angeordnete Achse (23) gegen die Kraft einer Rückstellfeder (21) schwenkbar an der den oberen Scheitel ihres Schwenkbogens überschreitenden Schwinge (13) mittels eines Anschlages (Mitnahmestift 29) mitnehmbar ist, von dem der Aushebehebel (22) beim Eintreffen der vorlaufenden Kopierblattkante an der Aushebestelle (P) abgleitet und die vorlaufende Kopierblattkante unter der Kraft der Feder (21) nach oben bis in eine Stellung schiebt, in der die vorlaufende Kopierblattkante auf den Rollenspalt des Ausgaberollenpaares (24) ausgerichtet ist.

6. Vorrichtung nach Anspruch 5, dadurch gekennzeichnet, daß die Ausgabeführungsvorrichtung (25, 26, 22) eine zusätzliche Antriebsrolle (25) aufweist, an welche das ausgehobene Kopierblatt (2) mittels des Aushebehebels (22) anlegbarist.

## Claims

1. Apparatus for laying a copy-sheet (2) on a rotary photosensitive drum (3), with a pair of driven feed rollers (5) and, arranged above them, a pair of driven output rollers (24) arranged at a distance from the photosensitive drum (3) on that side of the latter at which its direction of movement is upward, and with a guiding device with the aid of which the copy-sheet (2) can be fed laterally from below to the photosensitive drum (3) along a guidetrack (1) between the pair of feed rollers (5) and the pair of output rollers (24) and can be deflected upwardly in an arc towards the pair of output rollers (24) in a direction opposite to the direction of feed (arrow 35) and thereby the copy-sheet (2) is laterally laid on the photosensitive drum (3) in the region of the apex of the guidetrack (1), characterised in that the guiding device is provided with a guide-balancer (13) which is journalled at a distance from its centre of gravity so that it can freely swing over 360° from its normal position taken up under the effect of its own weight around a shaft (17) extending parallel with the axis of the photosensitive drum (3) and which has a hook (12) fitted with a catching notch (15) which in the normal position of the balancer (13) is located in the path of the leading edge of the copy-sheet (2) emerging from the nip of the pair of feed rollers (5) so that by means of the copy-sheet (2) fed by the feed rollers the balancer (13) can swing upwardly under the drive of the feed rollers (5) from its normal position against its weight, thereby causing a deflection of the copy-sheet (2) and its laying on the photosensitive drum (3), and an output guiding device (25, 26, 22) is provided for lifting out the leading edge of the copy-sheet (2) from the catching notch (15) at a lifting-out position (P) at which the balancer (13) with the catching notch (15) of its hook (12) has passed the upper apex of its arc of swing for guiding it into the nip of the pair of output rollers (24).

2. Apparatus according to claim 1, characterised in that after the leading edge of the copy-sheet (2) has been lifted out from the catching notch (15) the balancer (13) is held in a position above its normal position until after the trailing edge of the copy sheet (2) has emerged from the nip of the pair of feed rollers (5) by an arresting lever (31) which senses the movement of the emerging trailing edge of the copy-sheet (2).

3. Apparatus according to claim 1 or 2, characterised in that the hook (12) is formed as a spring arm (14) projecting in a strap-like manner from the end of the heavier swing arm (13a) of the balancer the free end of which is somewhat Z-shaped to form the catching notch.

4. Apparatus according to claim 3, characterised in that a guide slit for the copy-sheet (2) adjoins the nip of the pair of feed rollers (5) at the exit side thereof and in that the upper boundary plate (6) of the guide slit is formed as a catch plate on the free edge (abutment surface 11) of which the hook (12) of the spring arm (14) of the balancer (13) slides down until the aperture of the guide slit is aligned with the catching notch (15) formed in the hook (12), the balancer abutting against the boundary plate (6) for its sprung braking when swinging down.

5. Apparatus according to one of claims 1 to 4, characterised in that the output guiding device (25, 26, 22) consists of a lift-out lever (22) which is swingable around a shaft (23), extending between the photosensitive drum (3) and the axis (17) of the balancer at a distance from and parallel with the latter, against the force of a return spring (21) in such a way that it can be entrained by means of an abutment (entraining pin 29) by the balancer (13) passing beyond the upper apex of its arc of its swing, the lift-out lever (22) sliding off the balancer on arrival of the leading edge of the copy sheet (2) at the lift-out position (P) and under the bias of the return spring (21) pushing the leading edge of the copy-sheet (2) upwardly to a position in which it is aligned with the nip of the pair of output rollers (24).

6. Apparatus according to claim 5, characterised in that the output guiding device (25, 26, 22) is provided with an additional driving roller (25) on which the lifted-out copy-sheet (2) can be laid by means of the lift-out lever (22).

## Revendications

1. Dispositif pour appliquer une feuille à copier (2) sur un tambour xérographique (3) rotatif, comportant une paire de rouleaux d'amenée (5) entraînée et disposée au-dessus de celle-ci, une paire de rouleaux de sortie (24) entraînée et placée sur le côté du tambour xérographique (3) où le mouvement de celui-ci est dirigé vers le haut, et espacée dudit tambour (3), ainsi qu'un dispositif de guidage susceptible de guider le long d'un trajet de guidage (1) la feuille à copier (2) latéralement et à partir du bas vers le tambour xérographique (3), entre la paire de rouleaux d'amenée (5) et la paire de rouleaux de sortie (24) et pour la renvoyer vers le haut à la paire de rouleaux de sortie (24) suivant une courbe, dans la direction opposée à la direction d'amenée (flèche 35), de manière à appliquer latéralement ladite feuille contre le tambour xérographique (3) dans la zone (4) du sommet dudit trajet de guidage (1), caractérisé en ce que le dispositif de guidage comporte un bras oscillant de guidage (13) tourillonné en un point espacé de son centre de gravité et librement déplaçable à pivotement de 360° autour d'un axe (17) parallèle à l'axe du tambour xérographique (3), à partir d'une position de départ qu'il occupe par gravité, ledit bras oscillant comprenant un crochet (12) pourvu d'une encoche d'arrêt (15) disposée, en position de départ du bras oscillant (13), sur le trajet du bord de la feuille à copier avancée issue de fa fente définie par la paire de rouleaux d'amenée (5), de sorte que le bras oscillant (13), par l'action de la feuille à copier (2) amenée par l'effet de l'entraînement de la paire de rouleaux d'amenée (5), est susceptible d'être déplacé angulairement vers le haut, à l'encontre de son poids, à partir de ladite position de départ, en provoquant ainsi le renvoi de la feuille à copier (2) et son application contre le tambour xérographique (3) ainsi qu'un ensemble de guidage de sortie (25, 26, 22) qui dégage le bord avant de la feuille à copier de l'encoche d'arrêt (15), en un point de dégagement (P) où l'encoche d'arrêt (15) du crochet (12) du bras oscillant (13) a dépassé le sommet supérieur de sa courbe de pivotement, et qui guide ledit bord avant vers la fente définie par la paire de rouleaux de sortie (24).

2. Dispositif selon la revendication 1, caractérisé en ce que le bras oscillant (13) est maintenu, après que le bord avant de la feuille à copier a été dégagé de l'encoche d'arrêt (15), dans une position au-dessus de sa position de départ jusqu'à un instantpostérieur à celui où le bord arrière de la feuille à copier est sorti de la paire de rouleaux d'amenée (5), par un levier de verrouillage (31) détectant ladite sortie du bord arrière de la feuille à copier.

3. Dispositif selon la revendication 1 ou 2, caractérisé en ce que le crochet (12) est constitué par un bras élastique (14) faisant saillie, à la manière d'une patte, à partir de l'extrémité du tronçon le plus lourd (13a) du bras oscillant, et dont l'extrémité libre présente une forme sensiblement en Z afin de définir l'encoche d'arrêt.

4. Dispositif selon la revendication 3, caractérisé en ce qu'il est prévu, à la sortie de la fente définie par la paire de rouleaux d'amenée (5), une fente de guidage de la feuille à copier (2), et en ce que la plaque supérieure limitatrice (6) de la fente de guidage sous forme de plaque d'arrêt sur le bord libre de laquelle (surface de butée 11) glisse le crochet (12) du bras élastique (14) du bras oscillant (13) - qui, lors du pivotement, entre en contact avec la plaque limitatrice (6) par l'intermédiaire du crochet (12), en vue d'un freinage élastique - jusqu'à ce que l'encoche d'arrêt (15) définie par le crochet (12) soit alignée sur l'embouchure de la fente de guidage.

5. Dispositif selon l'une des revendications 1 à 4, caractérisé en ce que le dispositif de guidage de sortie (25, 26, 22) comporte un levier de dégagement (22), susceptible d'être entraîné à pivotement au moyen d'une butée (taquet d'entraînement 29), contre la force d'un ressort de rappel (21), par le bras oscillant (13) dépassant le sommet supérieur de son arc de pivotement, et autour d'un axe (23) disposé entre le tambour xérographique (3) et l'axe (17) du bras oscillant, parallèlement à ce dernier axe et à distance de celui-ci, cependant que ledit levier de dégagement (22) quitte, en glissant, la butée précitée lorsque le bord avant de la feuille à copier atteint le point de dégagement (P), ce levier de dégagement (22) soulevant alors, par l'effet du ressort (21), le bord avant de la feuille à copier jusque dans une position dans laquelle ledit bord avant est aligné sur la fente définie par la paire de rouleaux de sortie (24).

6. Dispositif selon la revendication 5, caractérisé en ce que le dispositif de guidage de sortie (25, 26, 22) comporte un rouleau entraineur supplémentaire (25) contre lequel la feuille à copier (2) dégagée est susceptible d'être appliquée à l'aide du levier de dégagement (22).
